# EUROPÄISCHE PATENTANMELDUNG

(11) **EP 0 400 371 A2**
(43) Veröffentlichungstag der Anmeldung: **05.12.1990**
(21) Anmeldenummer: 90108822.9
(22) Anmeldetag: 10.05.1990
(51) Int. Cl.: D01H 13/32, D01H 13/14

(54) **Verfahren und Vorrichtung zum Erfassen von maschinenwartungsrelevanten Vorfällen an mindestens einer Spinnereimaschine**

(30) Priorität: 30.05.1989 DE 3917566
(71) Anmelder: Zinser Textilmaschinen GmbH, D-73058 Ebersbach/Fils (DE)
(72) Erfinder: Endres, Joachim, Dipl.-Ing., D-7315 Weilheim (DE); Nickolay, Helmut, Dipl.-Ing., D-7336 Uhingen (DE); Schmid, Martin, Elektro-Ing., D-7000 Stuttgart 61 (DE)
(74) Vertreter: Schieschke, Klaus, Dipl.-Ing.

(57) **Zusammenfassung**

Die Erfindung bezieht sich auf Verfahren und Vorrichtungen zum Erfassen von Vorfällen an mindestens einer Spinnereimaschine (1) und/oder an mindestens einem Zusatzaggregat. Erfindungsgemäß werden außerhalb des normalen Produktionsablaufes auftretende Vorfälle in einer Speichervorrichtung (3) erfaßt und auf Abruf angezeigt.

## Beschreibung

Die Erfindung bezieht sich auf Verfahren und Vorrichtungen zum Erfassen von Vorfällen an mindestens einer Spinnereimaschine und/oder an mindestens einem Zusatzaggregat.

Als allgemeiner Stand der Technik sind Vorrichtungen bekannt, welche zum Ermitteln der Produktionsdaten von Spinnereimaschinen oder zum Aufzeichnen zeitlicher Abläufe von Arbeitsgängen usw. dienen. Hierbei werden aus aufgegebenen oder erfaßten Betriebsparametern, wie beispielsweise Laufzeit, Laufgeschwindigkeit, Stillstandszeiten usw. durch rechnerische Verknüpfung neue Daten gebildet, die angezeigt oder auf Abruf bereitgehalten werden. Diese Einrichtungen umfassen neben Rechnern auch Speicher.

Darüber hinaus ereignen sich auch Vorgänge außerhalb des normalen Produktionsablaufes, welche entweder geplant sind, wie beispielsweise Wartungsarbeiten, oder überraschend auftreten, wie beispielsweise Maschinenschaden, unplanmäßige Maschinenstillstände usw. Es ist üblich, hierüber ein sogenanntes Maschinenbuch zu führen, dessen Inhalt und Aussagekraft jedoch sehr von der Sorgfalt der die Eintragungen Vornehmenden abhängt. Es zählt zum Stand der Technik, daß elektronische Steuerungen für Spinnereimaschinen, wie beispielsweise Strecken, Flyer oder Ringspinnmaschinen sowie deren Zusatzaggregate, wie beispielsweise selbsttätige Fadenansetzgeräte oder selbsttätige Spulen wechselvorrichtungen, sich selbst überwachende Schaltungen aufweisen. Es zählt hierbei bereits zum allgemein bekannten Stand der Technik, derartige Steuerungen so zu konzipieren, daß sie den Funktionsausfall eines Bauelementes oder die Fehlfunktion eines Bauelementes oder einer Schaltung durch Lichtsignale (Dioden) anzeigen. Die Fehlerstelle kann dann vom Bedienungspersonal leicht lokalisiert und behoben werden. Diese Arbeitsweise führt zwar zum schnellen Beheben von Fehlern, gibt jedoch dem Wartungspersonal keinerlei Hinweis auf Ort und Häufigkeit typischer Fehlfunktionen.

Der vorliegenden Erfindung liegt damit die Aufgabe zugrunde, Verfahren und Vorrichtungen der eingangs genannten Art zu schaffen, welche dem Wartungspersonal das leichte und rasche Erfassen von Vorgängen außerhalb des normalen Produktionsablaufes und einen umfassenden Überblick über die erfaßten Vorgänge ermöglichen.

Diese Aufgabe wird erfindungsgemäß dadurch gelöst, daß außerhalb des normalen Produktionsablaufes von selbst auftretende Vorfälle und/oder durch das Bedien- und Wartungspersonal ausgelöste Vorkommnisse in einer Speichervorrichtung erfaßt und auf Abruf angezeizt werden. Hierbei werden aus verschiedenen quellen kommende Einzeldaten zu Datensätzen zusammengefaßt und diese Datensätze isoliert gespeichert sowie auf Abruf bereitgehalten. Beispielsweise können durch das erfindungsgemäße Verfahren Fehlfunktionen vollständig erfaßt und entsprechend festgehalten werden. Es ergibt sich damit der Vorteil, daß die Wartungsarbeit rascher, zielsicherer, effektiver und weniger aufwendig durchgeführt werden kann. Es können auch durch das Bedienungspersonal ausgelöste besondere Vorkommnisse außerhalb des eigentlichen Produktionsablaufes erfaßt sowie die Umstände des Behebens derartiger Vorgänge datenmäßig ermittelt und protokolliert werden. Die elektronische Erfassung und Speicherung von Daten macht diese Erfassung und Speicherung einfacher, schneller, zuverlässiger, umfassender und auch sicherer gegen Manipulationen, als dies bei dem geläufigen Maschinenbuch der Fall ist, das durch diese Speicherung ersetzt werden kann.

Die Vorfälle können hierbei mindestens zusammen mit Datum und Uhrzeit ihres Auftretens gespeichert und entsprechend abgerufen werden.

Die durch das Bedienpersonal ausgelösten besonderen Vorkommnisse können durch ein mit der Speichervorrichtung verbundenes Tastenfeld eingegeben werden, über welches die Bedienperson ihre Identität und die von ihr vorgenommene Maßnahme, beispielsweise verschlüsselt, alphanumerisch eingibt. Es kann sich dabei um von der Bedienungsperson ausgelöste, besondere Vorkommnisse wie Wartungsarbeiten (Ölwechsel, Wechsel verschlissener Teile usw.) oder Änderung von Betriebsparametern, wie Änderung von Einstellungen oder dgl. handeln. Es ist auch denkbar, den Austausch von Ersatzteilen mit Hilfe des erfindungsgemäßen Verfahrens festzuhalten, und zwar sowohl als Vorgang und/oder unter Protokollierung der Nummer des Ersatzteiles.

In anderen Fällen handelt es sich um das Beheben von von selbst auftretenden oder durch das Personal ausgelösten Vorfällen, die von der Speichervorrichtung selbst registriert worden sind. Beispielsweise kann der Speichervorrichtung durch die elektronische Steuervorrichtung ein unplanmäßiges Stillsetzen der Maschine oder mittels eines Fühlers das Überlaufen einer vorgesehenen Endstellung einer Bewegung durch ein Maschinenelement, beispielsweise den Greiferbalken der Spulenwechselvorrichtung, gemeldet worden sein.

Neben der Anwendung einer Tastatur ist beispielsweise auch die Eingabe von Daten mittels eines Strichcode-Lesers möglich. Die denkbaren Vorfälle und die zu ihrer Behebung erforderlichen Maßnahmen sind hierbei in einem Strichcode-Katalog niedergelegt und können aus diesem Katalog rasch und fehlerfrei eingegeben werden. Hierbei kann vorgesehen sein, daß der persönliche Strich code einer Bedienperson nur von dieser mitgeführt wird und daher nur von ihr eingegeben werden kann.

Eine andere Möglichkeit besteht darin, daß der Strichcode-Leser nicht an der Maschine angeordnet ist, sondern durch eine Bedienperson mitgeführt wird und eine individuelle Kennung aufweist, welche bei Anschluß an die Speichervorrichtung dieser die Identität der Person aufgibt. Auch in diesem Fall kann zur Eingabe zusätzlicher, im Strichcode-Katalog nicht enthaltener Daten, eine Eingabetastatur vorgesehen sein.

In einer weiteren Ausführungsform der Erfinuung sind vorkommende Vorfälle und deren Behebungsmöglichkeiten auf Datenkarten gespeichert, welche an der Maschine deponiert sind oder von der Bedienperson mitgeführt werden. Je nach Vorfall und Maßnahme werden die entsprechenden Karten in ein Lesegerät eingesteckt und ihre Daten der Speichervorrichtung übergeben.

Die Erfindung wird nachfolgend anhand von in der Zeichnung dargestellten Ausführungsbeispielen näher beschrieben. In der Zeichnung zeigen:
Fig. 1 eine schematische Draufsicht auf eine Vorrichtung zur Überwachung der Funktion der Arbeitsaggregate an einer Ringspinnmaschine;
Fig. 2 eine schematische Darstellung eines Protokolls;
Fig. 3 den erfindungsgemäßen Verfahrensablauf;
Fig. 4 eine Vorderansicht einer Spinnereimaschine in einer anderen Ausführungsform der Erfindung;
Fig. 5 und 6 Seitenansichten einer Spinnereimaschine in zwei weiteren Ausführungsformen.

Gemäß Fig. 1 sind nicht näher bezeichnete Arbeitsaggregate einer in Vorderansicht schematisch dargestellten Ringspinnmaschine 1 zu ihrer Funktionsüberwachung mit einer elektronischen Steuereinheit 2 verbunden. Hierbei steht die elektronische Steuereinheit 2 über eine Leitung 4 mit einer Speichervorrichtung 3 in Verbindung, welche ihrerseits wirkungsmäßig mit einer Wiedergabevorrichtung 5 verknüpft ist. Diese Wiedergabevorrichtung kann beispielsweise als Drucker 7 ausgebildet sein, welcher ein Protokoll 6 ausdruckt und damit aufgetretene Fehlfunktionen der Arbeitsaggregate der Ringspinnmaschine protokolliert. Diese durch die Speichervorrichtung 3 gespeicherten Angaben über Fehlfunktionen der entsprechenden Arbeitsaggregate der Ringspinnmaschine 1 werden vor Wartung dieser betreffenden Arbeitsaggregate ausgedruckt, wobei die Möglichkeit besteht, daß diese gespeicherten Angaben nach der Wartung gelöscht werden. Über einen Sicherungsschlüssel 8, der vorzugsweise im Besitz des Wartungspersonals ist, kann beispielsweise der Drucker zum Auswerfen eines Störprotokolls aktiviert und/oder nach erfolgter Wartung der Inhalt der Speichervorrichtung gelöscht werden.

Aus Fig. 2 sind die gespeicherten Angaben in dem Protokoll 6 erkennbar, wobei die Position a das Datum, die Position b die Uhrzeit, die Position c die Fehlerstelle und die Position d die Art eines Vorkommnisses wiedergibt.

Durch dieses Protokoll besteht die Möglichkeit, dem Wartungspersonal Hinweise auf Häufigkeit, Verteilung und Art typischer Fehler der entsprechenden Arbeitsaggregate der Ringspinnmaschine 1 zu liefern und damit die Wartungsarbeit rascher, zielsicherer und weniger aufwendig durchführen zu können. Die Steuereinheit 2 ist hierbei in der Lage, nicht nur die Funktion der Arbeitsaggregate der Ringspinnmaschine 1 zu überwachen, sondern auch entsprechende Zusatzaggregate, wie beispielsweise selbsttätige Fadenansetzgeräte.

Es besteht auch die Möglichkeit, daß mehrere Spinnereimaschinen jeweils mit einer elektronischen Steuereinheit 2 verbunden sind, wobei diese Steuereinheiten mit einer gemeinsamen Speichervorrichtung 3 zum Festhalten aller für die Ausfertigung eines Protokolls wichtigen Angaben und mit einer entsprechenden Wiedergabevorrichtung 5 zum Ausdrucken eines Störprotokolls der aufgetretenen Fehlfunktionen in Verbindung stehen.

Erfindungsgemäß besteht darüber hinaus allgemein das Wesen der Erfindung im Erfassen von weiteren Vorgängen außerhalb des normalen Produktionsganges und vorrichtungsmäßig der Einsatz einer Speichervorrichtung 3, welche dazu geeignet ist, aus verschiedenen Quellen kommende Einzeldaten zu Datensätzen zusammenzufassen und diese Datensätze isoliert in der Speichervorrichtung 3 zu speichern und auf Abruf bereitzuhalten. Das Erfassen dieser Vorgänge kann weitestgehend selbsttätig erfolgen.

Wie aus Fig. 3 hervorgeht, kann hierbei ein außerhalb des normalen Produktionsganges erfolgender Vorgang entweder selbsttätig gefühlt oder von der Bedienperson in die Speichervorrichtung 3 eingegeben werden. Eine weitere Möglichkeit besteht darin, daß der Speichervorrichtung 3 über eine Programmsteuerung ein routinemäßiger, aber außerhalb des Produktionsablaufes liegender Vorgang, beispielsweise ein notwendiger Ölwechsel usw., gemeldet wird. Diese Speichervorrichtung 3 ist mit einer Wiedergabevorrichtung 5 verbunden, welche analog der Ausführungsform nach Fig. 1 und 2 beispielsweise ein Drucker 7 sein kann. Darüber hinaus steht die Speichervorrichtung 3 mit einer Uhr 15 in Verbindung, um die Position b nach Fig. 2 zu erhalten.

Weitere, mit der Speichervorrichtung 3 verbundene Elemente sind eine Abrufvorrichtung 16, eine Protokolleinrichtung 17 sowie eine Löscheinheit 18, um im Bedarfsfall die gespeicherten Angaben über die entsprechenden Vorgänge löschen zu können.

Fig. 4 zeigt in stark schematisierter Form eine solche Ausführungsform der Erfindung. Eine Spinnereimaschine, beispielsweise eine Ringspinnmaschine 1 ist mit der Steuereinheit 2 verbunden, welche ihrerseits mit der Speichervorrichtung 3 in Verbindung steht. Mit dieser Speichervorrichtung 3 arbeitet ein Fühler 10, beispielsweise ein Sensor zusammen, welcher einen Greiferbalken 20 einer nicht näher dargestellten Spulenwechselvorrichtung überwacht. Mittels dieses Sensors 10 kann damit das Überlaufen einer vorgesehenen Endstellung einer Bewegung des Greiferbalkens 20 der Spulenwechselvorrichtung erfaßt werden.

Die Speichervorrichtung 3 ihrerseits ist mit einer Eingabevorrichtung, im vorliegenden Fall eine Tastatur 11 verbunden. Über diese Tastatur 11 kann eine Bedienperson ihre Identität und die von ihr vorgenommene Maßnahme, beispielsweise verschlüsselt, alphanumerisch eingeben. Es kann sich dabei um von der Bedienperson ausgelöste besondere Vorkommnisse, wie beispielsweise Wartungsarbeiten (Ölwechsel, Wechsel eines verschlissenen Riemens usw.) oder Ändern von Betriebsparametern, wie beispielsweise Änderung von Einstellungen, handeln.

Eine Tastatur 11 für die Eingabe von Daten hat den Vorteil großer Flexibilität und vielseitiger Anwendung, erfordert jedoch bei der Eingabe der Daten entsprechende Sorgfalt und ist zeitaufwendig.

Nach Fig. 5 besteht daher die Möglichkeit der Eingabe von Daten mittels einer Strichcode-Leseeinrichtung als Eingabevorrichtung. Diese Einrichtung weist einen Strichcode-Leser 12 sowie eine entsprechende Strichcode-Anordnung 19 auf, welche von dem Strichcode-Leser 12 abgelesen und der Speichervorrichtung 3 mitgeteilt wird. Die möglichen Vorfälle unu die zu ihrer Behebung erforderlichen Maßnahmen sind bei dieser Ausführungsform in einem Strichcode-Katalog niedergelegt und können aus diesem Katalog rasch und fehlerfrei eingegeben werden.

Darüber hinaus kann hierbei vorgesehen sein, daß jeder Bedienperson ein persönlicher Strichcode zugeteilt wird, der von der Bedienperson mitgeführt und daher nur von ihr eingegeben werden kann.

Eine andere Möglichkeit besteht darin, daß der Strichcode-Leser 12 nicht an der Spinnereimaschine 1 angeordnet ist, sondern durch die Bedienperson mitgeführt wird und eine individuelle Kennung aufweist, welche bei Anschluß an die Speichervorrichtung 3 dieser die Identität aufgibt. Auch in diesem Fall kann zur Eingabe zusätzlicher, im Strichcode-Katalog nicht enthaltener Daten eine Eingabetastatur analog der Ausführungsform nach Fig. 4 enthalten sein.

Eine weitere Ausführungsmöglichkeit ist in Fig. 6 dargestellt: hier sind die vorkommenden Vorfälle und deren Behebungsmöglichkeiten auf Datenkarten 14 gespeichert, welche an der Spinnereimaschine 1 deponiert sind oder von der Bedienperson mitgeführt werden. Je nach Vorfall und Maßnahme werden die entsprechenden Datenkarten 14 in ein Lesegerät 13 eingesteckt, welches als Eingabevorrichtung ausgebildet ist, wobei dann die Daten der Speichervorrichtung 3 aufgegeben werden.

Durch die erfindungsgemäße Vorrichtung bzw. das Verfahren ergibt sich der Vorteil der Anwendung einer Speichervorrichtung 3, welche sporadisch anfallende, in sich abgeschlossene Datensätze speichert und auf Abruf zur Anzeige bereit hält. Damit können bei einer Spinnereimaschine 1 nicht nur Fehlfunktionen, sondern allgemein außerhalb des normalen Produktionsablaufes sich ereignende Vorgänge festgehalten und auf Abruf angezeigt werden.

## Patentansprüche

1. Verfahren zum Erfassen von außerhalb des normalen Produktionsablaufes auftretenden Vorfällen an mindestens einer Spinnereimaschine und/oder an mindestens einem Zusatzaggregat, dadurch gekennzeichnet, daß außerhalb des normalen Produktionsablaufes auftretende Vorfälle in einer Speichervorrichtung (3) erfaßt und auf Abruf angezeigt werden.

2. Verfahren nach Anspruch 1, dadurch gekennzeichnet, daß die Vorfälle selbsttätig erfaßt werden.

3. Verfahren nach Anspruch 1, dadurch gekennzeichnet, daß die Vorfälle der Speichervorrichtung (3) aufgegeben werden.

4. Verfahren nach Anspruch 1, dadurch gekennzeichnet, daß als Vorfälle aufgetretene Fehlfunktionen von Arbeitsaggregaten in der Speichervorrichtung (3) festgehalten werden.

5. Verfahren nach Anspruch 4, dadurch gekennzeichnet, daß die gespeicherten Angaben über Fehlfunktionen vor der Wartung der betreffenden Arbeitsaggregate ausgedruckt werden.

6. Verfahren nach Anspruch 4 und 5, dadurch gekennzeichnet, daß die gespeicherten Angaben über die Fehlfunktionen nach der Wartung gelöscht werden.

7. Verfahren nach Anspruch 4 bis 6, dadurch gekennzeichnet, daß bei Fehlfunktionen die Vorfälle bezüglich Fehlerstellen (c) und Fehlerarten (d) gespeichert werden.

8. Verfahren nach einem der vorhergehenden Ansprüche, dadurch gekennzeichnet, daß die Vorfälle mit Datum (a) und Uhrzeit (b) ihres Auftretens gespeichert werden.

9. Vorrichtung zum Erfassen von Vorfällen an mindestens einer Spinnereimaschine und/oder an mindestens einem Zusatzaggregat, mit einer Speichervorrichtung zum elektronischen Speichern von Datensätzen nach einem der vorhergehenden Ansprüche, dadurch gekennzeichnet, daß die Speichervorrichtung (3) mit einer Steuereinheit (2) der Spinnereimaschine (1) bzw. des Zusatzaggregates bzw. einer deren Arbeitsstellen in der Weise verbunden ist, daß außerhalb des normalen Produktionsablaufes auftretende Vorfälle anhand der dabei von der Steuereinheit (2) abgegebenen Signale erfaßt und gespeichert werden.

10. Vorrichtung zum Erfassen von Vorfällen an mindestens einer Spinnereimaschine und/oder an mindestens einem Zusatzaggregat, mit einer Speichervorrichtung zum elektronischen Speichern von Datensätzen nach einem der vorhergehenden Ansprüche 1 bis 8, dadurch gekennzeichnet, daß die Speichervorrichtung (3) mit Sensoren (10) an/in der Spinnereimaschine (1) bzw. des Zusatzaggregates verbunden ist, welche außerhalb des normalen Produktionsablaufes auftretende Vorfälle fühlen und in Signale umsetzen, welche in der Speichervorrichtung (3) gespeichert werden.

11. Vorrichtung zum Erfassen von Vorfällen an mindestens einer Spinnereimaschine und/oder an mindestens einem Zusatzaggregat, mit einer Speichervorrichtung zum elektronischen Speichern von Datensätzen nach einem der vorhergehenden Ansprüche 1 bis 8, dadurch gekennzeichnet, daß die Speichervorrichtung (3) mit mindestens einer Eingabevorrichtung (11, 12, 13) verbunden ist, über welche der Speichervorrichtung (3) Daten über außerhalb des normalen Produktionsablaufes auftretende Vorfälle aufgebbar sind.

12. Vorrichtung nach Anspruch 11, dadurch gekennzeichnet, daß die Eingabevorrichtung als Strichcode-Leser (12) ausgebildet ist.

13. Vorrichtung nach Anspruch 12, dadurch gekennzeichnet, daß der Strichcode-Leser (12) eine individuelle Kennung für die den Strichcode-Leser verwendende Bedienperson aufweist.

14. Vorrichtung nach Anspruch 11, dadurch gekennzeichnet, daß die Eingabevorrichtung als Tastatur (11) ausgebildet ist.

15. Vorrichtung nach Anspruch 11, dadurch gekennzeichnet, daß die Eingabevorrichtung als Leser (13) für Datenkarten (14) ausgebildet ist.

16. Vorrichtung nach einem der vorhergehenden Ansprüche, dadurch gekennzeichnet, daß die Steuereinheit (2) über die Speichervorrichtung (3) mit einer Wiedergabevorrichtung (5) zum Anzeigen aufgetretener Vorfälle verbunden ist.

17. Vorrichtung nach Anspruch 16, dadurch gekennzeichnet, daß die Wiedergabevorrichtung als Drucker (7) ausgebildet ist.
